# FASCICULE DE BREVET EUROPEEN

(11) **EP 0 292 462 B1**
(45) Date de publication et mention de la délivrance du brevet: **27.05.1992**
(21) Numéro de dépôt: 88870061.4
(22) Date de dépôt: 13.04.1988
(51) Int. Cl.: B65D 43/04, B65D 51/24, B65D 45/32, B44D 3/12

(54) **Boite a couvercle amovible**
Dose mit abnehmbarem Deckel
Car with a removable cover

(30) Priorité: 16.04.1987 BE 8700411; 22.04.1987 BE 8700436
(43) Date de publication de la demande: 23.11.1988
(73) Titulaire: Manufacture de bidons et boîtes métalliques M. Kouperman S.A., B-5030 Gembloux (BE)
(72) Inventeur: Lefrant, Roger, B-7460 Casteau (BE)
(74) Mandataire: Vanderperre, Robert

(56) Documents cités:
- EP-A- 0 069 892
- EP-A- 0 079 472
- EP-A- 0 186 979
- DE-A- 3 122 982
- FR-A- 547 063
- FR-A- 2 373 111
- GB-A- 1 051 071
- GB-A- 2 059 400
- MO-A-16 860 188
- US-A- 2 974 825
- US-A- 3 421 653
- US-A- 4 171 063

## Description

La présente invention est relative à une boîte fermée par un couvercle, la boîte comprenant un corps ayant sur son bord supérieur, une pièce annulaire formant une nervure torique à l'intérieur de la boîte, le couvercle présentant sous son bord périphérique une cavité annulaire à fond arrondi destinée à coopérer avec la surface extérieure de la nervure torique, ainsi qu'une rainure circulaire s'étendant le long du rebord périphérique et s'ouvrant sur la face supérieure du couvercle pour servir de logement à un anneau de blocage et de scellement du couvercle sur la boîte.

La boîte suivant l'invention est, en particulier, destinée à contenir une peinture, un vernis, un crépi, un pigment ou un autre produit de revêtement ou entrant dans la composition d'un mélange protecteur sous forme de liquide, de pâte ou de solide finement divisé.

Une législation européenne a été établie récemment au sujet du transport de produits de peinture et de solvants dans des récipients métalliques ou non qui doivent pouvoir résister à des critères sévères de choc et de chute.

Par le document EP-A-0186979, on connaît un récipient en matière plastique muni d'une fermeture à couvercle également en matière plastique. La boîte est munie d'une bride annulaire comportant une lèvre annulaire définissant une entrée du corps de la boîte ainsi qu'un canal d'égouttement autour de cette entrée. La bride annulaire est réalisée de préférence en polypropylène et fait partie intégrante du corps de boîte. Dans ce récipient, l'étanchéité entre le couvercle et le récipient est principalement assurée par une surface de contact limitée à une bande restreinte dans laquelle les efforts de serrage sont essentiellement radiaux. Un autre inconvénient de cette fermeture à couvercle réside dans le fait qu'elle ne peut pas être mise en oeuvre dans une boîte métallique.

Le document US-A-4171063 décrit une boîte munie d'une bride annulaire ayant une autre forme d'exécution pour définir l'ouverture de la boîte. La bride annulaire est ici formée à son extrémité intérieure avec une nervure torique destinée à coopérer avec le bord d'un couvercle. La surface de contact entre le couvercle et la boîte est dans ce cas plus étendue.

Enfin, par le document EP-A-0069892 est connu un couvercle de boîte présentant une rainure périphérique qui reçoit un anneau pour déplacer radialement le bord périphérique du couvercle de manière à amener plusieurs ergots saillants vers l'extérieur à s'engager dans une rainure radiale prévue dans la surface intérieure de l'ouverture de la boîte.

Par le document EP-A-0079472, on connaît aussi un couvercle en matière plastique pour une boîte de peinture ou analogue. Ce couvercle est formé avec une cuvette cylindrique destinée à servir de logement pour une plaquette circulaire présentant une surface visible ayant la coloration et l'aspect de la peinture contenue dans la boîte, des moyens étant prévus pour retenir la plaquette dans la cuvette.

La présente invention vise à réaliser une boîte qui répond aux recommandations de la Commission Européenne en matière de transport de produits de peinture et solvants, en particulier en ce qui concerne la résistance au choc, l'amélioration de l'étanchéité de la fermeture par le couvercle et de l'ancrage de celui-ci sur la boîte, même en cas de choc, de manière à éviter tout risque de détachement accidentel du couvercle et à assurer en outre l'inviolabilité de la boîte afin de garantir que le contenu de celle-ci soit intact.

Conformément à l'invention, cet objectif est atteint par une boîte fermée par un couvercle, la boîte comprenant un corps ayant sur son bord supérieur, une pièce annulaire formant une nervure torique à l'intérieur de la boîte, une nervure torique, le couvercle présentant sous son bord périphérique une cavité annulaire à fond arrondi destinée à coopérer avec la surface extérieure de la nervure torique, ainsi qu'une rainure circulaire s'étendant le long du rebord périphérique et s'ouvrant sur la face supérieure du couvercle pour servir de logement à un anneau de blocage et de scellement du couvercle sur la boîte, laquelle est remarquable en ce que l'anneau de blocage et de scellement est formé avec un ergot ou un rebord annulaire se logeant dans un évidement annulaire ménagé dans une paroi de la rainure précitée, l'anneau de blocage et de scellement présentant dans sa face supérieure une entaille destinée à recevoir l'extrémité d'un outil pour faire sauter ledit anneau de blocage et de scellement.

Dans un mode d'exécution préféré, le couvercle est formé avec une gorge annulaire s'ouvrant dans sa face inférieure et s'étendant à l'intérieur du tracé de la rainure précitée, ladite gorge annulaire contenant avantageusement des nervures radiales pour contribuer à la rigidité radiale du bord périphérique du couvercle.

D'autres particularités et détails de l'invention ressortiront de la description qui suit, dans laquelle il est fait référence aux dessins ci-annexés, dans lesquels :
- la figure 1 est une coupe transversale d'une boîte suivant l'invention;
- la figure 2 est à plus grande échelle, une coupe transversale d'une partie du couvercle de la boîte et de l'extrémité de celle-ci, dans laquelle s'em boîte le couvercle;
- la figure 3 est une vue semblable à celle de la fi gure 2 montrant le couvercle emboîté dans la boîte, et
- les figures 4, 5 et 6 sont des vues en plan et en coupes montrant un anneau de blocage et d'inviolabi lité garnissant une rainure du couvercle représenté sur la figure 2.

Dans ces différentes figures, les mêmes signes de référence désignent des éléments identiques.

La figure 1 représente une boîte 1, de préférence cylindrique, comprenant un corps 4 fermé à une extrémité 2 par un fond 3 serti de façon connue. A son autre extrémité 5, le corps 4 est muni d'une pièce annulaire 7 apte à recevoir un couvercle circulaire amovible 6. Cette pièce annulaire 7 comporte une partie extérieure 8 qui est sertie sur la surface externe 9 du corps 4 et une partie intérieure qui s'écarte de la surface interne 11 du corps 4 et présente une extrémité intérieure 12 roulée en forme sensiblement torique. Entre sa partie extérieure 8 et son extrémité roulée 12, la pièce annulaire 7 présente une jupe 13 qui est parallèle à la surface interne 11 du corps 4 au voisinage de sa partie extérieure 8, et est perpendiculaire à ladite surface interne 11 du corps 4 au voisinage de l'extrémité roulée 12.

Comme le montrent plus particulièrement les figures 2 et 3, le couvercle circulaire amovible 6 présente, juste sous son bord périphérique 14, une cavité annulaire 15 à fond arrondi destinée à servir de logement à la partie torique roulée 12 de la pièce annulaire 7. La cavité 15 a des dimensions telles que la partie torique roulée 12 de la pièce annulaire 7 épouse le fond 17 de la cavité 15 sur plus de 120°, de préférence 135°, lorsque le couvercle 6 obture la boîte 1. Ainsi, une grande surface de contact 18 existe entre le couvercle 6 et la partie torique roulée 12 de manière à assurer une bonne étanchéité entre la boîte 1 et le couvercle 6 et donc une bonne fermeture de la boîte 1.

Le long de son bord périphérique 14, le couvercle 6 présente un rebord 19 dirigé vers la surface interne 11 du corps 4, ce rebord 19 surplombant la partie torique roulée 12 lorsque le couvercle 6 ferme la boîte 1. Au voisinage de son rebord périphérique 14, le couvercle 6 présente avantageusement une rainure circulaire 20 ouverte vers l'extérieur de la boîte 1 lorsque le couvercle 6 obture celle-ci. Cette rainure circulaire 20 est évasée vers l'extérieur de la boîte 1 et s'étend jusqu'à un niveau 21 (voir figure 3) situé plus bas que le niveau 22 de l'extrémité inférieure de la cavité annulaire 15.

A partir du bord périphérique 14 la rainure 20 est formée avec une paroi 23 inclinée par rapport à l'axe 16 de la boîte et dirigée vers l'intérieur de la boîte 1, jusqu'à un niveau 24 voisin du niveau du centre 25 de la partie roulée 12, une paroi 26 parallèle à l'axe 16 qui se termine par une partie 27 sensiblement semi-circulaire dont le fond 28 est situé à un niveau 21 inférieur au niveau 22 de l'extrémité inférieure de la cavité 15, et enfin une paroi 29 inclinée par rapport à l'axe 16 et dirigée vers l'extérieur de la boîte 1.

La face inférieure du couvercle 6 présente également de façon avantageuse une gorge circulaire 30 s'ouvrant vers l'intérieur de la boîte 1, cette gorge 30 étant adjacente à la rainure précitée 20 et plus proche de l'axe 16 que ne l'est cette rainure 20. Cette gorge 30 présente, en partant du côté le plus proche de l'axe 16, une paroi 31 sensiblement parallèle à l'axe 16 qui se termine par une partie sensiblement semi-circulaire 32, et enfin une paroi 33 inclinée par rapport à l'axe 16 et évasée vers l'intérieur de la boîte 1.

La rainure 20 et la gorge 30 précitées, qui sont adjacentes l'une à l'autre, procurent une certaine élasticité au bord du couvercle 6 de manière à permettre une fermeture aisée de la boîte, c'est-à-dire une introduction aisée de la partie roulée 12 du bord de la boîte 1 dans la cavité circulaire 15 du couvercle 6. Cette élasticité permet également, lorsque le couvercle 6 obture la boîte 1, l'application de forces radiales de contact entre le couvercle 6 et la partie roulée 12 et améliore ainsi l'étanchéité de la fermeture de la boîte 1. Ces forces de contact radiales sont encore accrues lorsque la boîte 1 est retournée, par la pression exercée sur la paroi 31. La boîte munie de son couvercle peut ainsi être retournée en toute sécurité.

Enfin, la force de contact entre le couvercle 6 et la partie roulée 12 possède également une composante axiale grâce au pincement des extrémités de la cavité 15 sur la partie roulée 12, ceci permettant encore d'améliorer l'étanchéité de la fermeture de la boîte 1 suivant l'invention.

Conformément à l'invention, l'étanchéité de la fermeture se trouve améliorée grâce à des nervures radiales 57 disposées dans la gorge 30 et s'appuyant à distance régulière sur les parois 31 et 32 (voir figure 5). Pour empêcher le couvercle de se détacher de la boite, la rainure 20 est garnie d'un anneau de blocage et de scellement 58 qui présente un ergot ou un rebord annulaire faisant saillie dans un évidement annulaire de la paroi 26 de la rainure 20 du couvercle 6. L'anneau de blocage et de scellement 58 s'appuie sur les parois 26 et 29 de la rainure 20 et supprime la composante d'élasticité radiale du couvercle 6. L'anneau de blocage 58 est formé avec un ergot ou rebord annulaire 42 se logeant dans un évidement annulaire ménagé dans la paroi 26 de la rainure 20.

Comme illustré sur la figure 6, l'anneau de blocage et de scellement 58 présente une entaille 59 en forme de V renversé destinée à permettre l'introduction d'un tournevis. L'anneau de blocage 58 assure non seulement l'étanchéité de la fermeture du couvercle sur la boîte, mais également l'inviolabilité qui garantit que le contenu de la boîte est bien intact.

Pour ouvrir la boîte, il suffit d'introduire un tournevis 59, maintenu vertical, dans l'entaille 59 de l'anneau 58 de manière à détacher celui-ci à l'endroit de l'entaille. Ensuite, on incline le tournevis et on soulève une languette d'extrémité de l'anneau 58 brisé. On retire la languette de l'anneau 58 sur toute la longueur de la rainure 20 et on enlève le couvercle en le soulevant, éventuellement en introduisant un tournevis entre le bord périphérique 14 du couvercle et la pièce annulaire 7.

Dans un mode d'exécution préféré, le couvercle 6 présente une jupe tronconique 37 dont la petite base est dirigée vers l'intérieur de la boîte 1, cette jupe 37 s'étendant parallèlement à la paroi 23 de la rainure 20 à partir de l'extrémité de la cavité 15 la plus éloignée du bord périphérique du couvercle 6. La jupe 37 constitue le chanfrein d'un pli annulaire 38 qui présente une paroi interne tronconique 33 dont la partie évasée est dirigée vers l'intérieur de la boîte 1, cette paroi 33 étant de façon avantageuse parallèle à la paroi 29 de la rainure 20 et peut être munie sur son bord extrême 39 d'un appendice cylindrique 40 destiné à accroître l'élasticité du couvercle 6.

Dans cette forme de réalisation préférée, plusieurs couvercles 6 peuvent être emboîtés les uns au-dessus des autres puisque la jupe 37 et la rainure circulaire 20 ont des dimensions permettant l'introduction de la jupe 37 d'un couvercle dans la rainure circulaire d'un autre couvercle. Ceci permet un stockage facile des couvercles.

Le couvercle 6 est également formé avec une cuvette centrale 34 ouverte vers l'extérieur de la boîte 1 et dont le fond 35 est situé à un niveau 36 voisin du niveau 25 du centre de la partie roulée 12 lorsque le couvercle 6 obture la boîte 1. La cuvette 34 sert de logement à une plaquette circulaire 52 présentant une surface visible ayant l'aspect et/ou la coloration du produit contenu dans la boîte. La cuvette 34 est munie de moyens pour y retenir la plaquette 52. Ces moyens peuvent être situés de place en place au voisinage du bord 56 de la cuvette 34, mais s'étendent de préférence tout le long dudit bord 56. Ces moyens sont, par exemple, constitués par un ergot ou un rebord annulaire 53 faisant saillie dans la cuvette 34. La saillie 53 a, près du bord 56 de la cuvette 34, une paroi 54 qui présente la forme d'un tronc de cône renversé et, près du fond de la cuvette 34, une paroi 55 qui est parallèle à ce fond 35.

La plaquette 52 peut être introduite et fixée dans la cuvette 34 par simple pression; elle peut être métallique et colorée sur une ou sur ses deux faces ou être en matière plastique colorée dans la masse ou sur ses deux faces. Lorsque les deux faces d'une plaquette 52 présentent deux couleurs différentes, le fabricant de peinture peut réduire son stock de couvercles et de plaquettes, puisqu'une plaquette peut présenter l'aspect de deux revêtements différents et que les couvercles utilisés ne dépendent plus du produit contenu dans la boîte.

Dans le cas où les plaquettes sont colorées dans la masse, elles peuvent être stockées sans risque de détérioration due à l'humidité, l'oxygène de l'air ambiant, etc. Ces plaquettes peuvent être obtenues, par exemple, par extrusion d'un boudin qui est ensuite découpé en tranches. Dans ce cas, les plaquettes peuvent être stockées sous forme de boudin à tronçonner.

Il est évident que la présente invention n'est pas limitée à l'exemple décrit ci-dessus et que bien des modifications peuvent y être apportées. Ainsi, la fixation de l'anneau d'inviolabilité 58 dans la rainure 20 pourrait être constituée par un ergot formé sur la paroi 26 de la rainure 20 et se logeant dans un évidement annulaire ménagé dans l'anneau d'inviolabilité 58.

## Revendications

1. Boîte fermée par un couvercle, la boîte comprenant un corps (4) ayant sur son bord supérieur (5), une pièce annulaire (7) formant une nervure torique (12) à l'intérieur de la boîte, le couvercle (6) présentant sous son bord périphérique une cavité annulaire (15) à fond arrondi destinée à coopérer avec la surface extérieure de la nervure torique (12), ainsi qu'une rainure circulaire (20) s'étendant le long du rebord périphérique (19) et s'ouvrant sur la face supérieure du couvercle pour servir de logement à un anneau (58) de blocage et de scellement du couvercle (6) sur la boîte, caractérisée en ce que l'anneau de blocage et de scellement (58) est formé avec un ergot ou un rebord annulaire se logeant dans un évidement annulaire ménagé dans une paroi (26) de la rainure (20) précitée, l'anneau de blocage et de scellement (58) présentant dans sa face supérieure une entaille (59) destinée à recevoir l'extrémité d'un outil pour faire sauter ledit anneau de blocage et de scellement (58).

2. Boîte selon la revendication 1, caractérisée en ce que la rainure (20) présente des parois (23, 29) évasées vers la face supérieure du couvercle.

3. Boîte selon la revendication 1 ou 2, caractérisée en ce que le couvercle (6) est formé avec une gorge annulaire (30) s'ouvrant dans sa face inférieure et s'étendant à l'intérieur du tracé de la rainure (20) précitée.

4. Boîte selon la revendication 3, caractérisée en ce que la gorge annulaire (30) contient des nervures radiales (57) contribuant à la rigidité du bord du couvercle.

## Patentansprüche

1. Durch einen Deckel verschließbare Dose mit folgenden Merkmalen: die Dose weist einen Dosenkörper (4) auf, auf dessen oberem Rand (5) ein ringförmiges Teil (7) sitzt, welches eine torusförmige Rippe (12) zum Inneren der Dose bildet; der Deckel (6) bietet unter seinem Umfangsrand einen ringförmigen Hohlraum (15) mit abgerundetem Boden dar, der zur Zusammenarbeit mit der äußeren Oberfläche der torusförmigen Rippe (12) bestimmt ist, ferner eine ringförmige Nut (20), die sich längs des Umfangsrandes (19) erstreckt und sich zur Oberseite des Deckels öffnet, um zur Lagerung eines Verriegelungs- und Abdichtungsringes (58) des Deckels (6) auf der Dose zu dienen, dadurch gekennzeichnet, daß der Dichtungs- und Verriegelungsring (58) mit einem Vorsprung oder ringförmigem Rand gebildet ist, der in eine ringförmige Aussparung in einer Wand (26) der Nut (20) sich einfügt und daß der Dichtungs- und Verriegelungsring (58) auf seiner Oberseite eine Kerbe (59) zeigt, die zur Aufnahme des Endes eines Werkzeugs dient, um den Dichtungs- und Verriegelungsring herausspringen zu lassen.

2. Dose nach Anspruch 1, dadurch gekennzeichnet, daß die Nut (20) Wände (23,29) aufweist, die sich zur Oberseite des Deckels hin öffnen.

3. Dose nach Anspruch 1 oder 2, dadurch gekennzeichnet, daß der Deckel (6) mit einer ringförmigen Kehle (30) gebildet ist, die sich zur Innenseite öffnet und sich zum Inneren des Umrisses der Nut (20) erstreckt.

4. Dose nach Anspruch 3, dadurch gekennzeichnet, daß die ringförmige Kehle (30) radiale Rippen (57) enthält, die zur Steifigkeit des Deckelrandes beitragen.

## Claims

1. A can closed by a detachable lid, the can comprising a body (4) provided at his upper end (5) with an annular member (7) forming a toric rib (12) inwardly of the can, said lid (6) having an annular cavity (15) with a rounded base beneath its peripheral edge, said annular cavity being adapted to cooperate with the outer surface of the toric rib (12), and a circular groove (20) extending along the peripheral edge (19) and opening out in the upper face of the lid for serving as a housing for a locking and sealing ring (58) for the lid onto the can, characterized in that the locking and sealing ring (58) is formed with a lug or an annular rim housed in an annular recess provided in a wall (26) of said groove (20), the locking and sealing ring (58) having in its upper face a notch (59) intended for engagement by the end of a tool for causing said locking and sealing ring (58) to be lifted.

2. The can according to claim 1, characterized in that the groove (20) has walls (23, 29) widing out at the upper face of the lid.

3. The can according to claim 1 or 2, characterized in that the lid is formed with an annular channel (30) opening out in the lower face and extending within the outline of the groove (20).

4. The can according to claim 3, characterized in that the annular channel (30) includes radial ribs (57) which assist in providing stiffness to the lid rim.
